# EUROPÄISCHE PATENTSCHRIFT

(11) **EP 0 112 932 B1**
(45) Veröffentlichungstag und Bekanntmachung des Hinweises auf die Patenterteilung: **05.06.1985**
(21) Anmeldenummer: 82112081.3
(22) Anmeldetag: 29.12.1982
(51) Int. Cl.: F04D 29/28, F04D 29/30

(54) **Radialventilator mit rückwärts gekrümmten, profilierten Schaufeln**
Radial ventilator with backwards-curved profiled blades
Ventilateur radial avec des aubes profilées courbées en arrière

(43) Veröffentlichungstag der Anmeldung: 11.07.1984
(73) Patentinhaber: Wilhelm Gebhardt GmbH, D-7112 Waldenburg (DE)
(72) Erfinder: Köger, Fritz, D-7113 Neuenstein (DE); Haas, Udo, D-6969 Hardheim 2 (DE)
(74) Vertreter: Magenbauer, Rudolf

## Beschreibung

Die Erfindung bezieht sich auf einen Radialventilator gemäß dem Oberbegriff des Anspruchs 1.

Ein derartiger, aus der Praxis bekannter Radialventilator ist das Ergebnis einer Entwicklung, die sich das Ziel gesetzt hat, Radialventilatoren mit rückwärts gekrümmten Schaufeln zu höchsten Leistungsdichten zu entwickeln, wobei zugleich ein guter Wirkungsgrad und eine überlastungssichere Leistungskennlinie gewährleistet sein sollen. Zur Beschreibung des Radialventilators dienen im folgenden wie üblich dimensionslose Kennzahlen, die die bekannten Abhängigkeiten des Volumenstroms V und der Druckerhöhung äpₜ von dem Durchmesser D und der Umdrehungszahl n des Laufrads sowie der Dichte p des zu fördernden Mediums berücksichtigen. Die zu definierte Volumenzahl und die Druckzahl eliminieren diese Abhängigkeiten und gestatten einen unmittelbaren Vergleich von Radialventilatoren verschiedener Bau- und BetriebsgröBen. Ein Radialventilator wird durch eine Kennlinie charakterisiert, die ψₜ in Abhängigkeit von ϕ ausweist. Optimale Betriebsbedingungen werden in einem durch das Wertepaar ψt,, Φₒₚₜ charakterisierten Optimalpunkt erreicht, in dem der Wirkungsgrad η des Radialgebläses sein Maximum ηₘₐₓ hat. Als Maβ für die Kompaktheit des Radialventilators kann die Leistungsdichte am Optimaipunkt, d. h. das Produkt aus ψtₒₚₜ und Φₒₚₜ, dienen. Gemessen mit diesen Größen, werden durch den genannten Radialventilator nach dem Stand der Technik bemerkenswerte Ergebnisse erzielt. Bei einem Wirkungsgrad ηₘₐₓ = 0,85 ist ψₒₚₜ = 0,91 und Φₒₚₜ = 0,2, so daß die Leistungsdichte einen Wert von 0,182 erreicht. Diese hohe Leistungsdichte, die sich der eines Trommelläuferventilators mit vorwärts gekrümmten Schaufeln annähert, kennzeichnet einen bereits sehr kompakten Radialventilator. Sie gestattet es, für denselben Anwendungsbereich einen Ventilator bei gleichbleibender Größe des Spiralgehäuses und gleichem Laufraddurchmesser wahlweise mit einem rückwärts gekrümmten Schaufeln aufweisenden Läufer oder einem Trommelläufer auszurüsten. Hierdurch ist eine Standardisierung und eine Fertigung in großer Serie möglich, die insbesondere im Lüftungs- und Kilmagerätebau große Vorteile mit sich bringt.

Aufgabe der Erfindung ist es, einen Radialventilator der genannten Art unter Wahrung der erreichten Erfolge weiter zu verbessern. Dabei soll zum einen die Leistungsdichte im Optimalpunkt auf einen Wert über 0,2 angehoben werden, wobei die Volumenzahl nicht unter 0,2 und der Wirkungsgrad bei 80 % und mehr liegen soll. Diese Forderungen entsprechen sinngemäß einer noch kompakteren Bauweise des Radialventilators bei gleichbleibendem oder sinkendem Energiebedarf, wodurch auch höchsten Ansprüchen an die Energieeinsparung und Wirtschaftlichkeit von Anlagen genügt wird. Des weiteren sollen Abweichungen der Volumenzahl ϕ von Φₒₚₜ mit möglichst geringen Änderungen des Wirkungsgrads η einhergehen. In einem den Wirkungsgrad η in Abhängigkeit von der Volumenzahl ϕ ausweisenden Diagramm wird demnach in einem Betriebsbereich um Φₒₚₜ ein möglichst geringer Abfall des Wirkungsgrads η angestrebt. Insbesondere soll durch die Erfindung eine Erweiterung des Volumenzahlbereichs erzielt werden, in dem η wenigstens 80 % beträgt. Diese Forderung entspricht sinngemäß der Möglichkeit, den Radialventilator gemäß der Erfindung mit hohem Wirkungsgrad auch bei Betriebspunkten seiner Φ-ψₜ-Kennlinie zu betrieben, die abseits des Optimalpunktes liegen. Hierdurch wird die Auswahl von Ventilatoren für die Bestückung einer vorgegebenen Anlage erleichtert und die zur Abdeckung der auftretenden Betriebsbedingungen erforderliche Typenserie zahlenmäßig klein gehalten.

Die genannten Zielvorstellungen werden verwirklicht durch einen Radialventilator gemäß dem kennzeichnenden Teil des Anspruchs 1. Vorteilhafte Weiterbildungen sind in Unteransprüchen gekennzeichnet.

Profilierte, verwundene Schaufeln sind an sich aus der DE-PS-952547 bekannt, die auch die Möglichkeit eines nicht achsparallelen, schrägen Verlaufs der Eintrittskante der Schaufeln erwähnt. Im Gegensatz zu der vorliegenden Erfindung sollen aber Schaufel-Eintrittswinkei und Schaufel-Austrittswinkel deckscheibenseitig größer sein als trascheibenseitig. Eine solche Anordnung löst die Aufgabe der Erfindung nicht. Ähnlich gewölbte Schaufeln sind auch in der DE-AS-1 057 725 beschrieben, die auch die Möglichkeit einer umgekehrten Wölbung und einer stromlinienförmigen Profilierung offenbart. Es fehlt aber ein Hinweis auf die erfindungsgemäß einzuhaltenden, kritischen Dimensions- und Winkelverhältnisse.

Die Erfindung wird anhand eines in den Zeichnungen dargestellten Ausführungsbeispiels näher erläutert. Es zeigen :
Figur 1 eine Draufsicht auf einen Radialventilator gemäß der Erfindung, teilweise aufgebrochen ;
Figur 2 einen Schnitt durch das Laufrad des Radialventilators entlang der Linie II-II von Fig. 1, wobei der Übersichtlichkeit halber an jeder Laufradhälfte nur ein Schaufelpaar dargestellt und die Anordnung der Welle nicht gezeigt ist;
Figur 3 eine Draufsicht auf eine verwundene Schaufel des Laufrads gemäß Einzelheit III von Fig. 1 ;
Figuren 4 und 5 alternative Ausführungsformen von Schaufeln in einer Fig. 3 entsprechenden Draufsicht ;
Figur 6 eine alternative Ausführungsform mit einer unverwundenen, geneigten Schaufel in einer Fig. 3 entsprechenden Draufsicht :
Figur 7 die Kennlinie eines erfindungsgemäßen Radialventilators mit einer Darstellung von ψₜ und η in Abhängigkeit von ϕ.
Figur 8 den Reaktionsgrad des erfindungsgemäßen Radialventilators am Optimalpunkt im Vergleich zu Radialventilatoren nach dem Stand der Technik.

Bezugnehmend zunächst auf Fig. 1, weist der erfindungsgemäße Radialventilator ein Spiralgehäuse 1 auf, in das ein Radiallaufrad 2 eingebaut ist. Das Radiallaufrad 2 ist auf einer Welle 3 drehbar gelagert. Es wird durch ein nicht dargestelltes Antriebsaggregat in Richtung des Pfeiles 4 in Rotation versetzt. Hierdurch wird in Axialrichtung, d. h. in Achsrichtung der Welle 3, ein zu förderndes Medium in das Spiralgehäuse 1 angesaugt und in Radialrichtung ausgestoßen. Das Medium tritt durch eine Einströmdüse 5 in das Innere des Spiralgehäuses 1 ein. Die Einströmdüse 5 ist dazu seitlich an dem Spiralgehäuse 1 angeordnet, und zwar in Form eines den Rand einer Einströmöffnung 6 übergreifenden, sich trichterförmig nach innen verjüngenden Kragens. Die Innenkante 7 der Einströmdüse 5 bildet dabei eine annähernd zylindrische Hülse, mit der die Einströmdüse 5 eine das Radiallaufrad 2 begrenzende Deckplatte 8 übergreift. Die Einströmdüse 5 kommt dabei radial innerhalb der Deckplatte 8 zu liegen. Zwischen der Einströmdüse 5 und dem diese überlappenden Abschnitt 9 der Deckplatte 8 verbleibt ein Spalt 10. Ausgehend von dem überlappenden Abschnitt 9, verläuft die Deckplatte 8 in Gestalt einer gekrümmten Umlenkkontur 11 radial nach außen. Die Umlenkkontur 11 schließt mit der Oberseite 12 einer Anzahl von Schaufeln 13 ab, die mit ihrer Unterseite 14 auf einer Tragplatte 15 des Radiallaufrads 2 montiert sind. Erfindungsgemäß weisen die Schaufeln 13 eine rückwärts gekrümmte, profilierte Kontur auf, die noch nachstehend näher erläutert wird. Das in das Radiallaufrad 2 durch die Einströmdüse 5 angesaugte Medium wird durch die Schaufeln 13 in Radialrichtung gefördert und in dem Spiralgehäuse 1 hin zu einer Austrittsfläche 16 von vorzugsweise rechteckigem Querschnitt geführt, durch die das Medium den Radialventilator verläßt.

Bezugnehmend nunmehr auf Fig. 2, ist eine zweiseitig saugende Anordnung des erfindungsgemäßen Radialventilators dargestellt, die eine bevorzugte Ausführungsform für Klimageräte und Klimaanlagen findet. Der Radialventilator ist dabei symmetrisch zu einer Mittelebene aufgebaut, in der die Tragplatte 15 des Radiallaufrads 2 angeordnet ist. Die Tragplatte 15 ist beidseits mit Schaufeln 13 bestückt, die an ihrer Oberseite 12 von je einer Deckplatte 8 abgedeckt werden. Jede der Deckplatten 8 übergreift mit einer gerundeten Umlenkkontur 11 die ihr zugeordnete Einströmdüse, wobei jeweils ein Zwischenraum in Gestalt des Spalts 10 verbleibt. Jede der halbseiten des Radiallaufrads 2 beidseits der Tragplatte 15 übt somit in Axialrichtung eine Saugwirkung aus, vermittels derer einander entgegengerichtete Medienströme durch die Seitenwände 17, 18 in den Radialventilator gefördert werden. Die Medienströme werden in radialer Richtung in ein gemeinsames Spiralgehäuse 1 ausgestoßen, das sie durch eine Austrittsfläche 16 verlassen. Die halbseiten des Radiallaufrads 2 sind dabei Völlig symmetrisch aufgebaut ; Maßgrößen, die in Fig. 2 auf der einen halbseite des Radialventilators eingezeichnet sind, gelten deshalb entsprechend auch für die andere Halbseite. Ebenso ist auch die Kontur der Schaufeln 13 auf beiden halbseiten des Radiallaufrads 2 dieselbe.

Die Kontur der Schaufeln 13 wird nun nachstehend beschrieben. Anhand von Fig. 2 ist zunächst zu erkenen, daß der Schaufel-Innendurchmesser, d. h. der Durchmesser eines um die Laufradachse herum beschriebenen, die Innenkanten 19 der Schaufeln 13 berührenden Kreises, von der Deckplatte 8 zu der Tragplatte 15 hin abnimmt. Der Schaufel-Innendurchmesser hat an der Deckplatte 8 einen maximalen Wert d₁ₘₐₓ. Der mittlere Schaufel-Innendurchmesser d, ergibt sich daraus zu

Wie Fig. 2 erkennen läßt, liegen die Innenkanten 19 der Schaufeln 13 auf einer Rotationsfläche um die Drehachse des Radiallaufrads 2, die sich trichterförmig von der Deckplatte 8 zu der Tragplatte 15 hin verjüngt. Die die Schaufeln-Außenkanten 20 erfassende Rotationsfläche ist hingegen zylindrisch. Die Außenkontur der Schaufeln 13 kann somit über die volle Höhe zwischen Deckplatte 8 und Tragplatte 15 durch einen annähernd konstanten Schaufel-Außendurchmesser d₂ beschrieben werden.

Wie Fig. 3 zeigt, sind die Schaufein 13 in sich verwunden, so daß die Schaufel-Innenkanten 19 und die Schaufel-Außenkanten 20 auf den sie einhüllenden Rotationsflächen jeweils windschief, d. h. nich parallel zu der Drehachse des Radiallaufrads 2 zu liegen kommen. Der Blick auf die Schaufel 13 ist in Fig. 3 wie in Fig. 1 auf die Tragplatte 15 herunter gerichtet. Die mit Oberseite 12 der Schaufel 13 zur Anlage kommende Deckplatte 8 ist abgenommen. Die Schaufel 13 ist mit der teilweise verdeckt erscheinenden Unterseite 14 an die Tragplatte 15 montiert. Durch die Verwindung der Schaufel 13 wird eine Änderung des Schaufel-Eintrittswinkels β1und des Schaufel-Austrittswinkels β₂ über die Höhe des Radiallaufrads 2 erreicht. Der Schaufel-Eintrittswinkel ß, ist dabei in Ebenen parallel zu der Tragplatte 15 definiert. Er wird jeweils eingeschlossen von einer Profil-Mittellinie 21 der Schaufel 13 einerseits und einer an die von den Schaufel-Innenkanten 19 gebildeten Rotationsfläche gelegten Tangente 23 andererseits. In denselben Ebenenen parallel zu der Tragplatte 15 ist auch der Schaufel-Austrittswinkel β₂ definiert. Er wird jeweils eingeschlossen von einer Profil-Mittellinie 24 der Schaufel 13 einerseits und einer an die von den Schaufel-Außenkannten 20 gebildeten Rotationsfläche gelegten Tangente 26 andererseits. In Fig. 3 sind der deckplattenseitige Schaufel-Eintrittswinkel ß₁^{D} und der deckplattenseitige Schaufel-Austrittswinkel ß₂^{D}, d. h. Schaufel-Eintrittswinkel β₁bzw. Schaufel-Austrittswinkel β₂ in Höhe der Deckplatte 8, sowie der tragplattenseitige Schaufel-Eintrittswinkel β₁^{T} und der tragplattenseitige Schaufel-Austrittswinkel β₂^{T}, d. h. der Schaufel-Eintrittswinkel β₁bzw. Schaufei-Austrittswinkel β₂ in Höhe der Tragplatte 15 eingezeichnet. Wie in Fig. 3 zwanglos zu erkenen, ist auf Grund der Verwindung der Schaufeln 13 ß₁^{D} kleiner als ß₁^{T} und ebenso auch β₂^{D} kleiner als β₂^{T}.

Fig. 3 zeigt weiterhin, daß die Schaufel 13 in einer strömungstechnish besonders günstigen Form profiliert ist. Die Gestaltung des Profils wird dabei insbesondere an der deckplattenseiten Oberseite 12 und der tragplattenseitigen Unterseite 14 der Schaufel 13 deutlich. Es handelt sich um ein Flugzeug-Tragflächenprofil, wie es für niedrige Fluggeschwindigkeiten, d. h. Fluggeschwindigkeiten bis etwa 250 km/h, Verwendung findet. Die Schaufel 13 weist ein solches Profil über ihre volle Höhe, d. h. den gesamten Bereich zwischen der Deckplatte 8 und der Tragplatte 15 auf. Jeder Schnitt durch eine Schaufel 13 in einer Ebene parallel zu der Tragplatte 15 zeigt also als Schnittfläche ein Flugzeug-Tragfläcₕen^{p}rofil der angegebenen Art. Das Profil der Schaufel 13 ist, bezogen auf die Drehrichtung des Radiallaufrads 2, nach rückwärts gekrümmt. Der Schaufel-Austrittswinkel β₂ nimmt daher durchweg Werte von weniger als 90° ein. Des weiteren ist das Profil in der dargestellten Weise verwunden.

Erfindungsgemäß wird nun die angestrebte hohe Leistungsdichte des Radialventilators dadurch erreicht, daß bei einem Verhältnis des mittleren Schaufel-Innendurchmessers d₇ zu dem Schaufel-Außendurchmesser d₂- von etwa 0,7: 1 die in Gestalt eines Flugzeug-Tragflächenprofils geformten Schaufeln 13 derart ausgebildet sind, daß der deckplattenseitige Schaufel-Eintrittswinkel ß₁^{D} um 4° bis 7° kleiner ist als der tragplattenseitige Schaufel-Eintrittswinkel ß₁^{T}, und ebenso der deckplattenseitige Schaufel-Austrittswinkel β₂^{D} um 3° bis 6° kleiner ist als der tragplattenseitige Schaufel-Austrittawinkel β₂^{T}, wobei der deckplattenseitige Schaufet-Eintrittswinkel ß₁^{D} zwischen 14° und 20° und der deckplattenseitige Schaufei-Austrittswinkel ß₂^{D} zwischen 39⁰ und 45° liegt. Umfangreiche Versuche haben ergeben, daß bei einer Dimensionierung in dem angegebenen Bereich optimale Betriebsdaten für einen Radialventilator erreicht werden. Die angegebenen Winkeiverhältnisse können u. a. durch eine Verwindung der Schaufeln 13 verwirklicht werden.

In einer bevorzugten Ausführungsform beträgt der deckplattenseitige Schaufel-Eintrittswinkel ß₁^{D} 14,5° bis 17,5° und der tragplattenseitige Schaufel-Eintrittswinkel ß₁^{T} 21,5°, während der deckplattenseitige Schaufel-Austrittswinkel ß₂^{D} 40° bis 43° und der tragplattenseitige Schaufel-Austrittswinkel β₂^{T} 46° beträgt.

Die in der Abbildung Fig. 3 dargestellte Schaufelform entsteht durch Verwindung um eine senkrecht zu der Zeichenebene verlaufende Verwindungsachse 22. Die Verwindungsachse 22 ist somit parallel zu der Drehachse des Radiallaufrads 2 orientiert. Sie liegt in einem mittleren Bereich der Schaufeln 13. Eine derartige Anordnung ist aber nicht zwingend. Die beschriebenen Winkelverhältnisse Iassen sich vielmehr auch erreichen, wenn die Verwindungsachse'22 der Schaufeln 13 im Bereich der Schaufel-Außenkanten 20 liegt. Eine derartige, alternative Anordnung ist in Fig. 4 dargestellt. Die Blickrichtung ist dabei dieselbe wie in Fig. 3, und übereinstimmende Teile sind mit gleichen Bezugszeichen versehen. Die abgebildete Schaufel 13 ist profiliert und rückwärts gekrümmt. ihre Schaufel-Auβenkante 20 ist parallel zu der Drehachse des Radialaufrads 2 orientiert, steht also senkrecht aus der Zeichenebene heraus. Mit der Schaufel-Außenkante fällt eine Verwindungsachse 22 der Schaufel 13 zusammen. Auf Grund der Verwindung ist die Schaufel-Eintrittskante 19 gegenüber der Drehachse des Radiallaufrads 2 geneigt, und der Schaufel-Innendurchmesser variiert wie bei Fig. 3 über die Höhe der Schaufel. In der Abbildung Fig. 4 ist zu erkennen, daß auf Grund der Verwindung der deckplattenseitige Schaufel-Eintrittswinkel ß₁^{D} kleiner ist als der tragplattenseitige Schaufel-Eintrittswinkel β₁^{T}, und ebenso der deckplattenseitige Schaufel-Austrittswinkel β₂^{D} kleiner ist als der tragplattenseitige Schaufel-Austrittswinkel ß₂^{T}. Somit können die angegebenen Winkeiverhältnisse auch durch Verwindung um eine Verwindungsachse 22 erreicht werden, die im Bereich der Schaufel-Außenkanten 20 liegt bzw., mit den Schaufel-Außenkanten 20 zusammenfällt.

Fig. 5 zeigt ein weiteres, alternatives Ausführungsbeispiel einer verwundenen Schaufel 13. Bei dieser ist die parallel zu der Drehachse des Radiallaufrads 2 orientierte Verwindungsachse 22 wiederum in den mittleren Bereich der Schaufel 13 verlegt. Wie in den Ausführungsbeispielen gemäß Fig. 3 und Fig. 4, ist die Schaufel-Innenkante 19 in einer Weise geneigt, daß die alle Schaufel-Innenkanten 19 einhüllende Rotationsfläche einen sich von der Deckplatte 8 zur Tragplatte 15 hin verjüngenden Kegel bildet. Der Schaufel-Innendurchmesser ist also in Höhe der Deckplatte 8 größer als in Höhe der Tragplatte 15. Gemäß Fig. 5 erfährt nun die Schaufel-Außenkante 20 der Schaufeln 13 durch die Verwindung um die Verwindungsache 22 eine ähnliche Schrägstellung. Die alle Schaufel-Außenkanten 20 einhüllende Rotationsfläche hat die Gestalt eines sich von der Deckplatte 8 zu der Tragplatte 15 hin aufweitenden Kegelmantels. Anders als bei dem Ausführungsbeispiel gemäß Fig. 3, wird also gemäß Fig. 5 die Schaufel-Außenkante 20 nicht durch einen einzigen, über die Höhe der Schaufel 13 annähernd konstanten Schaufel-Außendurchmesser d₂ beschrieben. Vielmehr variiert der Schaufel-Außendurchmesser über die Höhe der Schaufel 13, wobei er seinen minimalen Werd d₂ₘᵢₙ in Höhe der Deckplatte 8, und seinen maximalen Wert d₂ₘₐₓ auf der Höhe der Tragplatte 15 einnimmt. Für das in Anspruch 1 angegebene Verhältnis von Schaufel-Innendurchmesser zu Schaufel-Außendurchmesser ist ein mittlerer Schaufel-Außendurchmesser d₂ anzusetzen. Wie man sich leicht überzeugt, liegen auch bei dieser Anordnung die angegebenen Winkeiverhältnisse vor, so daß die Lehre der Erfindung zu verwirklichen ist.

Fig. 6 zeigt eine weitere, alternative Schaufelform, die nicht durch Verwindung des Schaufelprofils, sondern durch eine Scherung quer zu der Längsrichtung der Schaufel 13 hervorgegangen ist. Auf Grund dieser Scherung ist die Schaufel 13 von der Deckplatte 8 zur Tragplatte 15 gesehen entgegen der Drehrichtung des Radiallaufrads 2 geneigt. Die Schaufel-Außenkanten 20 weisen dabei über die Höhe der Schaufeln 13 einen annährend konstanten Durchmesser d₂ auf. Hingegen sind die Schaufel-Innenkanten 19 durch die Scherung in einer Weise geneigt. daß ihre Einhüllende eine sich von der Deckplatte 8 zur Tragplatte 15 hin verjüngende, trichterförmige Rotationsfläche bildet. Die Schaufel 13 weist somit an ihrer Innenkante 19 auf der Höhe der Deckplatte 8 einen größeren Innendurchmesser auf als im Bereich der Tragplatte 15. Eine auf der Tragplatte 15 errichtete, die Schaufel-Innenkante 19 treffende Normale schließt also mit der Schaufel-Innenkante 19 sowohl in tangentialer als auch in radialer Projektion jeweils spitze Winkel ein. Man erkennt nun anhand von Fig. 6, daß auch bei einer derart geneigt angeordneten Schaufel 13 der deckplattenseitige Schaufel-Eintrittswinkel ß₁^{D} kleiner ist als der tragplattenseitige Schaufel-Eintrittswinkel β₁^{T}, und ebenso der deckplattenseitige Schaufel-Austrittswinkel β₂^{D} kleiner ist als der tragplattenseitige Schaufel-Austrittswinkel β₂^{T}. Die erfindungsgemäßen Winkelverhältnisse lassen sich also nicht nur durch Verwindung, sondern auch durch Scherung einer profilierten, rückwärts gekrümmten Schaufel 13 einstellen. Allgemein sind zu diesem Zweck geometrische Operationen geeignet, durch die die ursprünglich parallel zu der Drehachse des Radiallaufrads 2 orientierten Schaufel-Innenkanten 19 und Schaufel-Außenkanten 20 einen windschiefen Verlauf zu der Drehachse erhalten. Des weiteren kann die erfindungsgemäße Anordnung dadurch gekennzeichnet werden, daß längs der senkrecht zur Hauptströmungsrichturig gemessenen Schaufelbreite die Profilsehnen der Schaufelschnitte in verschiedenen Ebenen liegen.

Durch die Erfindung wird ein Radialventilator geschaffen, dessen Leistungsdichte, d. h. das Produkt aus ϕₒₚₜ und ψₜ, bei einer Volumenzahl ϕₒₚₜ von 0,2 und mehr größer ist als 0,2 und damit höher liegt als bei allen bisher bekannt gewordenen Radialventilatoren. Zugleich wurde der Volumenzahlbereich △ϕ_{0,8}, in dem der Radialventilator bei einem Wirkungsgrad η von mehr als 80 % arbeitet, gegenüber dem Stand der Technik nach beiden Seiten hin um wenigstens 20 % vergrößert. Zur Erläuterung dieser Verbesserungen wird auf die in Fig. 7 dargestellte ψ-ψ-Kennlinie des erfindungsgemäßen Radialventilators verwiesen. Mit getrennter Skala ist in diesem Diagramm auch der Verlauf des Wirkungsgrads η über ϕ aufgetragen. Man erkennt, daß der Wirkungsgrad η seinen Maximalwert ηₘₐₓ bei einer Volumenzahl ϕₒₚₜ von über 0,2 einnimmt. Der zugehörige Wert ψₜₒₚₜ beträgt 0,94, so daß die Leistungsdichte als Produkt von ψₒₚₜ und ψₜₒₚₜ, oberhalb von 0,2 liegt. Des weiteren ist zu erkennen, daß der Wirkungsgrad π beidseits seines Maximalwerts ηₘₐₓ gegenüber steigenden bzw. sinkenden Volumenzahlen ϕ nur sehr allmählich abfällt. Der Bereich △ϕ_{0,8,} in dem der Wirkungsgrad η den Wert 0,8 übersteigt, erstreckt sich über einen Bereich von Volumenzahlen ϕ, der gegenüber dem Stand der Technik beidseits erheblich erweitert ist. Durch die Erfindung wird somit ein Radialventilator von bislang unerreichter Kompaktheit geschaffen, der überdies auch bei Betriebspunkten außerhalb des Optimalpunkts mit einem hohen Wirkungsgrad arbeitet.

Von Bedeutung für diese Wirkung ist die bereits erwähnte Schrägstellung der einströmseitigen Innenkanten 19 der Schaufeln 13 gegenüber der Drehachse des Radiallaufrads 2. Diese Schrägstellung, die sich insbesondere aus der Darstellung in Fig. 3 ergibt, kann in besonders einfacher Weise dadurch erreicht werden, daß die Schaufeln 13 aus einem von zwei parallelen Kanten begrenzten Blechstück gebogen werden, wobei die Kanten im montierten Zustand der Schaufel 13 aufeinander zur Anlage kommen und die Schaufel-Außenkante 20 bilden. Werden nun die Schaufeln 13 derart auf die Tragplatte 15 montiert, daß die Schaufel-Außenkanten 20 als Einhüllende eine zylindrische Rotationsfläche haben, so stellt sich bei der vorgegebenen Verwindung der Schaufeln 13 die erwünschte Schrägstellung der Schaufel-Innenkanten 19 ein. Es kann somit ein Schaufelzuschnitt gewählt werden, bei dem die die Schaufel-Außenkanten 20 bildenden Seiten rechtwinklig zu den Seiten verlaufen, die die mit der Tragplatte 15 zur Anlage kommende Unterseite 14 der Schaufel 13 begrenzen. Ein solcher Schaufelzuschnitt ist fertigungstechnisch besonders günstig, da er einen geringen Verschnitt und eine einfacher Verarbeitung mit sich bringt.

Nachstehend werden Bemessungsverhältnisse des erfindungsgemäßen Radialventilators angegeben, in denen dieser ein optimales Betriebsverhalten zeigt. Eine erfindungswesentliche Größe ist dabei der Einlaufdurchmesser dₒ der Deckplatte 8, d. h. der kleinste Durchmesser ihres Einiaßbereichs. Der einlaufdurchmesser dₒ ist in der Abbildung Fig. 2 ausgewiesen. Er sollte sich erfindungsgemäß zu dem Schaufel-Außendurchmesser d₂ wie etwa 0,75 : 1 verhalten.

Von funktionswesentlicher Bedeutung für den Radialventilator gemäß der Erfindung ist auch die Gestaltung der Umlenkkontur 11 der Deckplatte 8. Diese ist in Gestalt eines Kegeischnitts, d. h. kreisförmig, parabolisch oder hyperbolisch gekrümmt und wird demnach durch einen oder mehrere Krümmungsradien r beschrieben.

Die Abbildung Fig. 2 zeigt eine kreisförmige Krümmung der Umlenkkontur 11 mit einem einzigen Krümmungsradius r. Für ein optimales Betriebsverhalten des Radialventilators müssen sich der oder die Krümmungsradien r zu dem Einlaufdurchmesser dₒ wie 0,2 bis 0,3: 1 verhalten.

Von erfindungsfunktioneller Bedeutung ist des weiteren die Austrittsbreite b₂ des Radialventilators, d. h. der Abstand zwischen Tragplatte 15 und Deckplatte 8 an der Schaufel-Außenkante 20. Die Austrittsbreite b₂ ist in dem in Fig.2 dargestellten Ausführungsbeispiel eines zweiseitig ansaugenden oder doppelflutigen Radialventilators jeweils auf eine Halbseite des Radiallaufrads 2 bezogen. Die Austrittsbreite b₂ sollte sich zu dem Schaufel-AuBendurchmesser d₂ wie 0,225 bis 0,275: 1 und vorzugsweise wie 0,25 : 1 verhalten. Statt der Austrittsbreite b₂ kann auch die Austrittsfläche F₂ des Radialventilators angegeben werden, d. h. das Flächenmaß der die Schaufel-Außenkanten 20 einhüllenden zylindrischen Rotationsfläche. Die Austrittsfläche F₂ ist durch die Austrittsbreite b₂ und den Schaufel-Außendurchmesser d₂ definiert. Sie wird vorzugsweise auf die Eintrittsfläche Fₒ des Radiallaufrads 2, d. h. die lichte Weite des Einlaßbereichs der Deckplatte 8 mit dem Einlaufdurchmesser dₒ, bezogen. Erfindungsgemäß soll sich die Eintrittsfläche Fₒ des Radiallaufrads 2 zu seiner Austrittsfläche F₂ wie 0,51 bis 0,62: 1 und insbesondere wie 0,56 : 1 verhalten.

Eine optimale Dimensionierung des Radialventilators gemäß der Erfindung muß schließlich auch die Größenverhältnisse des Spiralgehäuses 1 berücksichtigen. Von Bedeutung ist die Eintrittsfläche F_{E} der Einströmdüse 5 und der Querschnitt F_{A} der Austrittsfläche 16 des Spiralgehäuses 1. Die Größe der Austrittsfläche F_{A} ist in Fig. 1 und die lichte Weite F_{E} der Einströmdüse 5 in Fig. 2 ausgeworfen. F_{E} sollte sich zu F_{A} wie 0,67 bis 0,71 : 1 und insbesondere wie 0,69 : 1 verhalten.

Es sei angemerkt, daß die angegebenen Dimensionsverhältnisse gleichermaßen für einseitig saugende Radialventilatoren wie für zweiseitig saugende Radialventilatoren gelten. Bei zweiseitig saugende Radialventilatoren gelten. Bei zweiseitig saugenden Ventilatoren verdoppeln sich zwar zum Teil die absoluten Zahlenwerte, die Verhältniszahlen bleiben dabei aber unverändert.

Für das Betriebsverhalten des erfindungsgemäßen Radialventilators ist schließlich die Anzahl der auf dem Umfang des Radiallaufrads 2 verteilten Schaufeln 13 von Bedeutung. Diese sollte zwischen zehn und sechzehn liegen. In einer bevorzugten Ausführungsform der Erfindung sind zwölf Schaufeln 13 vorgesehen.

Der erfindungsgemäße Aufbau eines Radialventilators läßt sich gleichermaßen in einer einseitig ansaugenden wie auch einer zweiseitig ansaugenden Anordnung verwirklichen, wobei letztere in Fig. 2 dargestellt ist. Diese Bauform findet eine bevorzugte Verwendung für Klimageräte und Klimaanlagen.

Abgesehen von den bereits erwähnten Vorteilen, wird durch die Erfindung ein Radialventilator geschaffen, bei dem der Reaktionsgrad als Quotient von statischem Druck zu Gesamtdruck sehr hoch ist. Der Anteil der zunächst nicht nutzbaren kinetischen Energie ist also sehr klein. Fig. 8 zeigt den Reaktionsgrad des erfindungsgemäßen Radialventilators im Vergleich zu Radialventilatoren nach dem Stand der Technik. Der Reaktionsgrad ist dabei in Abhängigkeit von der Volumenzahl ϕ bei maximalen Wirkungsgrad η_{max'} d. h. am Optimalpunkt ϕₒₚₜ aufgetragen. Ventilatoren nach dem Stand der Technik sind dabei durch Werte 1 bis 13 und die Erfindung durch den Wert 14 charakterisiert. Man erkennt, daß der erfindungsgemäße Wert 14 einen optimalen Kompromiß zwischen den Forderungen nach einer möglichst hohen Volumenzahl und einem hohen Reaktionsgrad darstellt.

Des weiteren wird durch die Erfindung eine Anordnung geschaffen, bei der die Wellenleistung innerhalb des erfaßten Volumenzahlbereichs ein Maximum einnimmt. Es ist also möglich, den Antriebsmotor des Radialventilators auf das Wellenleistungs-Maximum auszulegen, so daß eine Überlastung bei vom Auslegepunkt abweichenden Betriebspunkten ausgeschlossen ist. Hierdurch unterscheidet sich das erfindungsgemäße Radialgebläse in vorteilhafter Weise von einem Trommelläuferventilator mit vorwärts gekrümmten Schaufeln. Bei diesem steigt die Wellenleistung mit zunehendem Volumenstrom, d. h. zunehmender Volumenzahl ϕ, progressiv an, und es ist überhaupt kein Maximum vorhanden. Bei einem solchen Ventilator besteht also stets die Gefahr einer Motor-Überlastung. Dieser Nachteil wird bei dem Radialventilator gemäß der vorliegenden Erfindung vermieden, der andererseits in seiner Leistungsdichte einem Trommelläuferventilator nahekommt und somit die vorteilhaften Eigenschaften eines mit rückwärts gekrümmten Schaufeln bestückten Radialventilators mit denen eines Trommelläuferventilators verbindet. Die maximal zulässige Umfangsgeschwindigkeit des erfindungsgemäßen Radialventilators, gemessen an den Schaufel-AuBenkanten 20, beträgt etwa 85 m/sec. Eine derart hohe zulässige Umfangsgeschwindigkeit ermöglicht für einen vorgegebenen Betriebspunkt die Verwendung kleiner Ventilatoren, was sich in einer Senkung der Investitionskosten niederschlägt. Auf Grund der erreichten Leistungsdichte befindet sich der erfindungsgemäße Radialventilator mit einer spezifischen Drehzalh nq von ca. 80 im Bereich der halbaxialen Ventilatoren.

Weitere Vorteile und die Bedeutung der erfindungsgemäß angegebenen konstruktiven Parameter werden anhand der folgenden Beispiele erläutert.

### 1. Beispiel

Ein Radialventilator mit außerhalb der erfindungsgemäßen Winkelbereiche geneigten, profilierten Schaufeln (Ventilator I) wird mit einem Radialventilator (Ventilator II) gemäßder Erfindung verglichen. Konstruktive Daten wie Dimensionsverhältnisse und Schaufelzahl liegen in den erfindungsgemäß angegebenen Bereichen und stimmen jeweils überein, soweit nicht nachstehend etwas anderes angegeben ist.

Ventilator 1:
Schaufel-Eintrittswinkel β₁^{D} = 35°
   β₁^{T} = 23°
Schaufel-Austrittswinkei β₂ = 48°
d₁ : d₂ = 0,7
ψₜₒₚₜ ϕₒₚₜ = 0,182 bei ϕₒₚₜ = 0,2
△ϕ_{0,8} erstreckt sich von ϕ = 0,145 bis 0,265

Ventilator II :
Schaufel-Eintrittswinkel β₁^{D} = 17,5°
   ß₁^{T} = 21,5⁰
Schaufel-Austrittswinkel β₂^{D} = 42°
   β₂^{T} = 46°
d₁ : d₂ = 0,7
ψₜₒₚₜ ϕₒₚₜ = 0,202 bei ϕₒₚₜ = 0,215
Δϕ_{0,8} erstreckt sich von ϕ = 0,13 bis 0,274

Hieraus ergibt sich die Überlegenheit des erfindungsgemäßen Radialventilators.

Die erfindungsgemäß erzielte Kennlinie hängt in kritischer Weise von den Schaufelwinkeln und der Schaufelverwindung ab.

Dies wird exemplarisch anhand von Ventilator III und IV nachgewiesen, bei denen unter sonst unveränderten Bedingungen Winkelwerte außerhalb der erfindungsgemäßen Bereiche verwirklicht sind :

Ventilator III :
Schaufel-Eintrittswinkel ß₁^{D} = 16°
   ß₁^{T} = 23⁰
Schaufel-Austrittswinkel ß₂^{D} = 40,5°
   β₂^{T} = 47,5°
ψtopt ₌ 0,2 bei ϕₒₚₜ = 0,195
Δϕ_{0,8} erstreckt sich von ϕ = 0,158 bis 0,244

Eine zu starke Verwindung oder Scherung der Schaufeln führt also zu einer Verschlechterung der LeistungskenngröBen.

Ventilator IV :
Schaufel-Eintrittswinkel ß₁^{D} = 12°
   ß₁^{T} = 18°
Schaufel-Austrittswinkel ß₂^{D} = 48°
   β₂^{T} = 52°
ψₜₒₚₜ ϕ_{opt =} 0,189 bei ϕₚₒₜ = 0,21
ηₘₐₓ = 0,79, η erreicht also 0,8 nicht.

Auch bei Einhalten der erfindungsgemäßen Verwindung oder Scherung führt also eine Fehleinstellung der Schaufelwinkel nicht zu dem vorteilhaften Ergebnis der Erfindung.

### 2. Beispiel

Es werden Radialventilatoren mit erfindungsgemäß geneigten, profilierten Schaufeln verglichen und dabei das Verhältnis von Schaufel-Innendurchmesser zu Schaufel-Außendurchmesser variiert.
Ventilator II : mit d₁ : d₂ = 0,7 : vgl. Beispiel 1
Ventilator V. wie Ventilator II, aber mit
d₁ : d₂=0,6 :
   ψₜₒₚₜ ϕₒₚₜ = 0,18 bei ϕₒₚₜ = 0,2
   Δϕ_{0,8} erstreckt sich von ϕ = 0,16 bis 0,27.

## Patentansprüche

1. Radialventilator, bestehend aus einem Spiralgehäuse und einem darin eingebauten Radiallaufrad, das zwischen einer Tragplatte und einer die Einströmdüse des Radialventilators mit einer gerundeten Umlenkkontur übergreifenden Deckplatte angeordnete, rückwärts gekrümmte Schaufeln mit schräg zu der Drehachse des Radiallaufrads verlaufenden, einströmseitigen Innenkanten trägt, wobei der Schaufel-Innendurchmesser von der Deckplatte zu der Tragplatte hin abnimmt und der mittlere Schaufel-Innendurchmesser d₁ zu dem grössten Schaufel-Außendurchmesser d₂ in einem Verhältnis von etwa 0,7 : 1 steht, dadurch gekennzeichnet, daß der deckplattenseitige Schaufel-Eintrittswinkel (ß₁^{D}) um 4° bis 7° kleiner ist als der tragplattenseitige Schaufel-Eintrittswinkel (ß,^{T}) und der deckplattenseitige Schaufel-Austrittswinkel (ß₂^{D}) um 3° bis 6° kleiner ist als der tragplattenseitige Schaufel-Austrittswinkel (ß₂^{T}), und der deckplattenseitige Schaufel-Eintrittswinkel (ß₁^{D}) zwischen 14° und 20° und der deckplattenseitige Schaufel-Austrittswinkel (ß₂^{D}) zwischen 39° und 45° liegt.

2. Radialventilator nach Anspruch 1, dadurch gekennzeichnet, daß der deckplattenseitige Schaufel-Eintrittswinkel (ß₁^{D}) 14,5° bis 17,5° und der tragplattenseitige Schaufel-Eintrittswinkel (ß₁^{T}) 21,5° beträgt.

3. Radialventilator nach Anspruch 1 oder 2, dadurch gekennzeichnet, daß der deckplattenseitige Schaufel-Austrittswinkel (ß₂^{D}) 40° bis 43° und der tragplattenseitige Schaufel-Austrittswinkel (ß₂^{T}) 46⁰ beträgt.

4. Radialventilator nach einem der Ansprüche 1 bis 3, dadurch gekennzeichnet, daß die Schaufeln (13) verwunden sind.

5. Radialventilator nach Anspruch 4, dadurch gekennzeichnet, daß die Verwindungsachse (22) der Schaufeln (13) in deren mittlerem Bereich liegt..

6. Radialventilator nach Anspruch 4, dadurch gekennzeichnet, daß die Verwindungsachse (22) der Schaufeln (13) im Bereich der Schaufel-Außenkanten (20) liegt.

7. Radialventilator nach einem der Ansprüche 4 bis 6, dadurch gekennzeichnet, daß die Verwindungsachse (22) parallel zu der Drehachse des Radiallaufrads (2) liegt.

8. Radialventilator nach einem der Ansprüche 1 bis 3, dadurch gekennzeichnet, daß die Schaufeln (13) unverwunden und quer zu ihrer Längsrichtung geschert sind.

9. Radialventilator nach einem der Ansprüche 1 bis 8, dadurch gekennzeichnet, daß die Schaufeln (13) von der Deckplatte (8) zur Tragplatte (15) gesehen entgegen der Drehrichtung des Radiallaufrads (2) geneigt sind, so daß die Schaufel-innenkanten (19) mit einer Normalen zur Tragplatte (15) in tangentialer und radialer Projektion spitze Winkel einschließen.

10. Radialventilator nach einem der Ansprüche 1 bis 9, dadurch gekennzeichnet, daß die Schaufel-Innenkanten (19) und/oder die Schaufel-Außenkanten (20) so verlaufen, daß ihre Projektion in einer radialen Ebene und in der zugehörigen tangentialen Ebene schräg zur Drehachse verlaufen.

11. Radialventilator nach einem der Ansprüche 1 bis 10, dadurch gekennzeichnet, daß längs der Schaufelbreite die Profilsehenen der Schaufelschnitte in verschiedenen Ebenen liegen.

12. Radialventilator nach einem der Ansprüche 1 bis 11, dadurch gekennzeichnet, daß die Schaufeln (13) aus einem von zwei parallelen Kanten begrenzten Blechstück gebogen sind, wobei die Kanten im montierten Zustand unter Bildung einer Schaufel-AuBenkante (20) miteinander zur Anlage kommen.

13. Radialventilator nach Anspruch 1, dadurch gekennzeichnet, daß der Einlaufdurchmesser (dₒ) der Deckplatte (8) sich zu dem Schaufel-Außendurchmesser (dj wie etwa 0,75 : 1 verhält.

14. Radialventilator nach Anspruch 1, dadurch gekennzeichnet, daß die Umlenkkontur (11) der Deckplatte (8) kreisförmig, parabolisch oder hyperbolisch gekrümmt ist, wobei der oder die entsprechenden Krümmungsradien (r) sich zu dem Einlaufdurchmesser (dₒ) wie 0,2 bis 0,3 : 1 verhalten.

15. Radialventilator nach Anspruch 1, dadurch gekennzeichnet, daß sich die Austrittsbreite (b₂) des Radiallaufrads (2) zu dem Schaufel-Auβendurchmesser (d₂) wie 0,225 bis 0,275 : 1 und vorzugsweise wie 0,25 : 1 verhält.

16. Radialventilator nach Anspruch 1, dadurch gekennzeichnet, daß sich die Eintrittsfläche (Fₒ) des Radiallaufrads (2) zu seiner Austrittsfläche (F₂) wie 0,51 bis 0,62 : und insbesondere wie 0,56 : 1 verhält.

17. Radialventilator nach Anspruch 1, dadurch gekennzeichnet, daß sich die lichte Weite (F_{E}) der Einströmdüse (5) zu der Austrittsfläche (F_{A}) des Spiralgehäuses (1) wie 0,67 bis 0,71 : 1 und insbesondere wie 0,69 : 1 verhält.

18. Radialventilator nach Anspruch 1, dadurch gekennzeichnet, daß die Zahl der Schaufeln (13) zwischen zehn und sechzehn liegt und insbesondere zwölf beträgt.

19. Radialventilator nach einem der Ansprüche 1 bis 18, gekennzeichnet durch eine zweiseitig ansaugende Anordnung, bei der eine in der Mittelebene des Radiallaufrads (2) angeordnete Tragplatte (15) beidseits mit Schaufeln (13) bestückt ist.

20. Verwendung eines Radialventilators nach einem der Ansprüche 1 bis 19 für Klimageräte und Klimaanlagen.

## Claims

1. Radial fan comprising a volute and a radial impeller mounted therein, the said impeller carrying, between a base plate and a cover plate arranged to overlap the intake nozzle of the radial fan with a rounded guidance profile, blades bent backwards and having on the intake side inside edges running at an angle to the axis of rotation of the radial impeller, and in which the internal diameter of the blades reduces from the cover plate to the base plate and the ratio between the average blade internal diameter d1 and the maximum blade external diameter d₂ is roughly 0.7 : 1, wherein the blade inlet angle (ß₁^{D}) on the cover plate side is 4° to 7° less than the blade inlet angle (ß₁^{T}) on the base plate side, and the cover plate side blade angle of emergence (ß₂^{D}) is 3° to 6° less than the base plate side blade angle of emergence, and the cover plate side blade intake angle (ß₁^{D}) lies between 14° and 20° and the cover plate side blade angle of emergence (P₂^{D}) lies between 39° and 45°.

2. Radial fan according to claim 1, wherein the cover plate side blade intake angle (β₁^{D}) is 14.5° to 17.5° and the base plate side blade intake angle (β₁^{T}) is 21.5°.

3. Radial fan according to claims 1 or 2, wherein the cover plate side blade angle of emergence (ß₂^{D}) is 40° to 43° and the base plate side blade angle of emergence (p₂^{T}) is 46°.

4. Radial fan according to any of claims 1 to 3, wherein the blades (13) are twisted.

5. Radial fan according to claim 4, wherein the axis of torsion (22) of the blades (13) lies in their central area.

6. Radial fan according to claim 4, wherein the axis of torsion (22) of the blades lies in the area of the outer edges of the blades (20).

7. Radial fan according to any of claims 4 to 6, wherein the axis of torsion (22) lies parallel to the axis of rotation of the radial impeller (2).

8. Radial fan according to any of claims 1 to 3, wherein the blades (13) are not twisted and are sheared at right-angles to their longitudinal direction.

9. Radial fan according to any of claims 1 to 8, wherein the blades (13), looking from the cover plate (8) towards the base plate (15) are inclined against the direction of rotation of the radial impeller (2), so that the blade inside edges (19) form acute angles with a line perpendicular to the base plate (15) in tangential and radial projection.

10. Radial fan according to any of claims 1 to 9, wherein the blade inner edges (19) and/or the blade outer edges (20) run such that their projection in a radial plane and in the associated tangential plane runs at an angle to the axis of rotation.

11. Radial fan according to any of claims 1 to 10, wherein along the blade width the profile chords of the blade sections lie in different planes.

12. Radial fan according to any of claims 1 to 11, wherein the blades (13) are bent from a piece of sheet metal defined by two parallel edges, whereby the edges in the assembled state fit closely together in forming a blade outer edge (20).

13. Radial fan according to claim 1, wherein the ratio of the intake diameter (do) of the cover plate (8) to the blade external diameter (d₂) is roughly 0.75:1.

14. Radial fan according to claim 1, wherein the guidance profile (11) of the cover plate (8) is curved in circular, parabolic or hyperboliclorm, and the ratio between the relevant radius or radii of curvature (r) and the intake diameter (do) is 0.2 to 0.3 : 1.

15. Radial fan according to claim 1, wherein the ratio between the outflow width (b₂) of the radial impeller (2) and the blade outer diameter (do is 0.225 to 0.275 : 1 and preferably 0.25 : 1.

16. Radial fan according to claim 1, wherein the ratio between the intake surface (Fₒ) of the radial impeller (2) and its outflow surface (F₂) is 0.51 to 0.62 : 1 and particularly 0.56 : 1.

17. Radial fan according to claim 1, wherein the ratio between the clear width (F_{E}) of the intake nozzle (5) and the outflow surface (F_{A}) of the volute (1) is 0.67 to 0.71 : 1 and particularly 0.69 : 1.

18. Radial fan according to claim 1, wherein the number of blades (13) lies between ten and sixteen and particularly comes to twelve.

19. Radial fan according to any of claims 1 to 18, wherein there is a two-sided intake arrangement, in which a base plate (15) mounted in the centre plane of the radial impeller (2) is provided with blades (13) on both sides.

20. Use of a radial fan according to any of claims 1 to 19 for air conditioning equipment and installations.

## Revendications

1. Ventilateur radial formé d'un corps en spiral d'un rotor radial installé dans celui-ci, qui porte des aubes courbées en arrière à bords intérieurs du côté d'afflux dirigés obliquement par rapport à l'axe de rotation du rotor radial, disposées entre une plaque porteuse et une plaque de recouvrement s'appliquant avec un contour de déviation arrondi par dessus la buse d'afflux du ventilateur radial, le diamètre intérieur des aubes diminuant de la plaque de recouvrement vers la plaque porteuse et le diamètre intérieur moyen d₁ des aubes étant dans un rapport d'environ 0,7: 1 avec le diamètre extérieur maximal d₂ des aubes, caractérisé en ce que l'angle d'entrée (β₁^{D}) des aubes, du côté de la plaque de recouvrement, est inférieur de 4° à 7° à l'angle d'entrée (ß₁^{T}) des aubes du côté de la plaque porteuse, et l'angle de sortie (ß₂^{D}) des aubes du côté de la plaque de recouvrement est inférieur de 3° à 6° à l'angle de sortie (g₂^{T}) des aubes du côté de la plaque porteuse, et l'angle d'entrée (ß₁^{D}) des aubes du côté de la plaque de recouvrement se situe entre 14° et 20° et l'angle de sortie (β₂^{D}) des aubes du côté de la plaque de recouvrement, entre 39° et 45°.

2. Ventilateur radial selon la revendication 1, caractérisé en ce que l'angle d'entrée (ß₁^{D}) des aubes du côté de la plaque de recouvrement est de 14,5° à 17,5° et l'angle d'entrée (ß₁^{T}) des aubes du côté de la plaque porteuse, de 21,5°.

3. Ventilateur radial selon l'une des revendications 1 ou 2, caractérisé en ce que l'angle de sortie (ß₂^{D}) des aubes du côté de la plaque de recouvrement est de 40° à 43° et que l'angle de sortie (ß₂^{T}) des aubes du côté de la plaque porteuse est de 46°.

4. Ventilateur radial selon l'une des revendications. 1 à 3, caractérisé en ce que les aubes (13) sont tordues.

5. Ventilateur radial selon la revendication 4, caractérisé en ce que l'axe de torsion (22) des aubes (13) est situé dans leur région centrale.

6. Ventilateur radial selon la revendication 4, caractérisé en ce que l'axe de torsion (22) des aubes (13) est situé dans la région des bords extérieurs d'aubes (20).

7. Ventilateur radial selon l'une des revendications 4 à 6, caractérisé en ce que l'axe de torsion (22) est placé parallèlement à l'axe de rotation du rotor radial (2).

8. Ventilateur radial selon l'une des revendications 1 à 3, caractérisé en ce que les aubes (13) ne sont pas tordues et sont cisaillées transversalement à leur direction longitudinale.

9. Ventilateur radial selon l'une des revendications 1 à 8, caractérisé en ce que les aubes (13), vues de la plaque de recouvrement (8) vers la plaque porteuse (15), sont inclinées à l'envers du sens de rotation du rotor radial (2), de sorte que les bords intérieurs (19) des aubes font, en projection tangentielle et radiale, des angles aigus avec une normale à la plaque porteuse (15).

10. Ventilateur radial selon l'une des revendications 1 à 9, caractérisé en ce que les bords intérieurs (19) des aubes et/ou les bords extérieurs (20) des aubes ont une allure telle que leur projection dans un plan radial et dans le plan tangentiel correspondant sont dirigées obliquement par rapport à l'axe de rotation.

11. Ventilateur radial selon l'une des revendications 1 à 10, caractérisé en ce que le long de la largeur des aubes, les cordes de profil des coupes des aubes sont situées dans des plans différents.

12. Ventilateur radial selon l'une des revendications 1 à 11, caractérisé en ce que les aubes (13) sont formées par cintrage d'une pièce de tôle limitée par deux bords parallèles, les bords venant s'appliquer l'un contre l'autre à l'état monté avec formation d'un bord extérieur d'aube (20).

13. Ventilateur radial selon la revendication 1, caractérisé en ce que le diamètre d'entrée (dₒ) de la plaque de recouvrement (8) est dans un rapport d'environ 0,75 : 1 avec le diamètre extérieur (dv des aubes.

14. Ventilateur radial selon la revendication 1, caractérisé en ce que le contour de déviation (11) de la plaque de recouvrement (8) a une courbure circulaire, parabolique ou hyperbolique, le ou les rayons de courbure (r) correspondants étant dans un rapport de (0,2 à 0,3) : 1 avec le diamètre d'entrée (d₀).

15. Ventilateur radial selon la revendication 1, caractérisé en ce que la largeur de sortie (bV du rotor radial (2) est dans un rapport de (0,225 à 0,275) : 1 et, de préférence, de 0,25 :1 avec le diamètre extérieur (d₂) des aubes.

16. Ventilateur radial selon la revendication 1. caractérisé en ce que la surface d'entrée (Fₒ) du rotor radial (2) est dans un rapport de (0,51 à 0,62) : 1 et, en particulier, de 0,56 : 1 avec sa surface de sortie (F₂).

17. Ventilateur radial selon la revendication 1, caractérisé en ce que la largeur libre (F_{E}) de la buse d'afflux est dans un rapport de (0,67 à 0,71) : 1 et, en particulier, de 0,69 : 1 avec la surface de sortie (F_{A}) du corps en spirale (1).

18. Ventilateur radial selon la revendication 1, caractérisé en ce que le nombre des aubes (13) se situe entre dix et seize et qu'il est en particulier de douze.

19. Ventilateur radial selon l'une des revendications 1 à 18, caractérisé par une disposition aspirant des deux côtés, dans laquelle une plaque porteuse (15) disposée dans le plan médian du rotor radial (2) est garnie d'aubes (13) des deux côtés.

20. Utilisation d'un ventilateur radial selon l'une des revendications 1 à 19 pour des appareils de climatisation et des installations de climatisation.
